# EUROPÄISCHE PATENTSCHRIFT

(11) **EP 0 492 320 B1**
(45) Veröffentlichungstag und Bekanntmachung des Hinweises auf die Patenterteilung: **15.02.1995**
(21) Anmeldenummer: 91121447.6
(22) Anmeldetag: 13.12.1991
(51) Int. Cl.: B05C 1/08, B05C 9/04

(54) **Vorrichtung zum flächenhaften Auftragen von streichfähigen Medien auf ein Trägermaterial**
Device for applying a product on a substrate
Dispositif pour appliquer un produit sur un substrat

(30) Priorität: 21.12.1990 DE 9017332 U
(43) Veröffentlichungstag der Anmeldung: 01.07.1992
(73) Patentinhaber: Baldwin-Gegenheimer GmbH, D-86068 Augsburg (DE)
(72) Erfinder: Schindler, Robert, W-8904 Friedberg (DE)
(74) Vertreter: Vetter, Ewald Otto, Dipl.-Ing.

(56) Entgegenhaltungen:
- EP-A- 0 315 917
- US-A- 4 574 732

## Beschreibung

Die Erfindung betrifft eine Vorrichtung zum flächenhaften Auftragen von streichfähigen Medien, wie Leim, Lack etc., auf ein vorzugsweise bahnförmiges Trägermaterial, insbesondere eine bedruckte Papierbahn, mit zwei einen Arbeitsspalt, durch den das Trägermaterial hindurchführbar ist, begrenzenden Arbeitszylindern, von denen wenigstens einer als aus einem Kern mit umfangsseitiger Auflage bestehender Übertragungszylinder ausgebildet ist, dem eine Versorgungseinrichtung zugeordnet ist, die vorzugsweise wenigstens eine zur Anlage am zugeordneten Übertragungszylinder bringbare Auftragwalze enthält.

Leimvorrichtungen eingangs erwähnter Art sind bekannt (siehe z.B. US-A-4 574 732). Diese finden in der Regel im Rahmen von sogenannten Inline-Produktionsstraßen Verwendung. Diese bekannten Anordnungen bestehen aus einem stationären Gestell, auf dem die Arbeitszylinder und die zugeordneten Versorgungseinrichtungen aufgenommen sind. Es ist daher praktisch nicht möglich, die Arbeitszylinder auszutauschen. Beim Auftragen von Leim wird eine vergleichsweise weiche Umfangsfläche der Übertragungszylinder benötigt. Hierzu finden vergleichsweise dicke, auf einen Metallkern aufgeklebte Schaumstoffklischees Verwendung, die entsprechend dem gewünschten Druckbild zugeschnitten sind. Demgegenüber wird beim Auftragen von Lack mit einer durch ein Gummituch gebildeten Umfangsfläche gearbeitet.

Sofern nun versucht wird, was in der Praxis nicht selten vorkommt, die bekannten Leimvorrichtungen zum Auftragen von Lack zu benutzen, muß auf den vergleichsweise dünnen Metallkern ein vergleichsweise dicker Bezug aufgebracht werden. In diesem Zusammenhang ist nämlich davon auszugehen, daß in jedem Falle ein dem Arbeitsdurchmesser der Druckwerkszylinder einer vorgeordneten Druckmaschine entsprechender Arbeitsdurchmesser der Arbeitszylinder der Leim- bzw. Lackiervorrichtung erreicht werden muß. Bisher muß daher das beim Lackieren Verwendung findende, vergleichsweise dünne Gummituch mit Auffütterungsmaterial unterlegt werden. Dies führt jedoch zu einem vergleichsweise dicken und dementsprechend sehr elastischen Gesamtbezug, was beim Auftragen von Lack ungünstig ist. Zudem besteht die Gefahr, daß ein derartiger, mehrlagiger Bezug auch nicht die erforderliche Haltbarkeit aufweist. Abgesehen davon ergibt die Verwendung eines mehrlagigen Bezugs auch einen nicht unerheblichen Aufwand.

Hiervon ausgehend ist es daher die Aufgabe der vorliegenden Erfindung, eine Vorrichtung eingangs erwähnter Art mit einfachen und kostengünstigen Mitteln unter Vermeidung der Nachteile der bekannten Anordnungen so zu verbessern, daß ein schneller Wechsel von einer Betriebsart zu einer anderen möglich ist und daß dennoch in jedem Falle optimale Arbeitsbedingungen erreicht werden können.

Diese Aufgabe wird erfindungsgemäß gelöst durch ein wenigstens eine Auftrageinrichtung und eine Aufnahmeeinrichtung für eine Kassette aufweisendes, stationäres Grundgestell, an dem jeweils eine mit zwei Arbeitszylindern versehene Wechselkassette fixierbar ist.

Mit diesen Maßnahmen lassen sich die eingangs geschilderten Nachteile vollständig beseitigen. Die erfindungsgemäßen Maßnahmen bieten die Möglichkeit eines schnellen und einfachen Zylinderwechsels, so daß die erfindungsgemäße Vorrichtung schnell und einfach z.B. von Leimauftrag auf Lackauftrag umgerüstet werden kann und umgekehrt, wobei der Kerndurchmesser des Übertragungszylinders bzw. der Übertragungszylinder in jedem Falle den speziellen Bedürfnissen des Einzelfalls angepaßt sein kann. Die für Leimauftrag vorgesehene Kassette bzw. Kassetten kann bzw. können dementsprechend mit jeweils wenigstens einem Übertragungszylinder versehen sein, dessen Kerndurchmesser kleiner ist als der Kerndurchmesser des bzw. der Übertragungszylinder einer für Lackauftrag vorgesehenen Kassette. Eine Unterfütterung ist daher in vorteilhafter Weise nicht notwendig, was sich nicht nur vorteilhaft auf die erzielbare Oberflächenhärte, sondern auch auf die Zylinderhaltbarkeit auswirkt. Ein weiterer Vorteil der erfindungsgemäßen Maßnahmen ist darin zu sehen, daß durch Abnahme der Kassetten ein geräumiger Bypass für das Trägermaterial geschaffen werden kann, sofern die erfindungsgemäße Vorrichtung außer Betrieb sein soll. Es ist daher in vorteilhafter Weise nicht erforderlich, durch Verschwenken der Arbeitszylinder einen derartigen Bypass zu schaffen. Vielmehr ist lediglich die Wechselkassette abzunehmen. Außerdem ist vorteilhaft, daß die kassettenseitigen Arbeitszylinder bei abgenommener Kassette gut zugänglich sind, was die Reinigung, Wartung und Instandhaltung erleichtert. Die erfindungsgemäßen Maßnahmen ermöglichen zudem in vorteilhafter Weise auch eine Erweiterung einer zunächst vorhandenen Grundausrüstung Zug um Zug, indem einfach weitere Wechselkassetten angeschafft bzw. das Grundgestell mit einem Aufsatz versehen werden. Die erfindungsgemäßen Maßnahmen gewährleisten somit in vorteilhafter Weise eine hohe Vielseitigkeit und ergeben damit insgesamt eine ausgezeichnete Wirtschaftlichkeit.

Vorteilhafte Ausgestaltungen und zweckmäßige Fortbildungen der übergeordneten Maßnahmen sind in den Unteransprüchen angegeben.

Nachstehend wird ein Ausführungsbeispiel der Erfindung anhand der Zeichnung näher erläutert. Hierbei zeigen:
- Figur 1: eine schematische Seitenansicht einer erfindungsgemäßen, kombinierten Leim- und Lackiervorrichtung mit einer für einseitigen Leimauftrag von unten geeigneten Wechselkassette,
- Figur 2: eine Seitenansicht einer für einseitigen Leimauftrag von oben geeigneten Wechselkassette und
- Figur 3: eine schematische Seitenansicht der erfindungsgemäßen Vorrichtung mit eingesetzter, für zweiseitigen Lackauftrag geeigneten Wechselkassette.

Der Aufbau von Druckmaschinen, wie Rollenrotationsdruckmaschinen, ist an sich bekannt und bedarf daher im vorliegenden Fall keiner näheren Erläuterung mehr. Dasselbe gilt für an solche Druckmaschinen sich anschließende Inline-Produktionsstraßen. Im Rahmen einer derartigen Produktionsstraße soll nach dem letzten Druckwerk und vor dem Trockner die der Zeichnung zugrundeliegende, kombinierte Leim- und Lackiervorrichtung angeordnet sein, mit welcher Dispersionsleim bzw. Dispersionslack verarbeitet, das heißt auf die in der vorgeordneten Druckmaschine bedruckte Papierbahn aufgetragen werden kann.

Hierzu sind zwei Arbeitszylinder 1, 2 vorgesehen, zwischen denen die Papierbahn 3 hindurchgeführt wird. Der Arbeitsdurchmesser der Arbeitszylinder 1, 2 entspricht dem Arbeitsdurchmesser der Druckwerkszylinder der vorgeordneten Druckmaschine, wodurch einem sogenannten Doublieren vorgebeugt werden soll. Bei der der Figur 1 zugrundeliegenden Anordnung fungieren der untere Arbeitszylinder 1 als Übertragungszylinder und der obere Arbeitszylinder 2 als Gegenhaltezylinder. Dieser besitzt hier eine harte Metalloberfläche. Bei Verwendung von Chrom ergibt sich eine farbabstoßende Wirkung, wodurch einem Abschmieren des frischen Drucks auf der Papierbahn 3 vorgebeugt werden kann. Zusätzlich kann der als Gegenhaltezylinder fungierende Arbeitszylinder 2 hierzu mit einem farbabstoßenden Feuchtmittelfilm versehen werden, was weiter unten noch näher ausgeführt werden wird. Der als Übertragungszylinder fungierende Arbeitszylinder 1 besteht aus einem Metallkern 4, auf den eine demgegenüber weiche Umfangsauflage 5 aufgebracht ist.

Der als Übertragungszylinder fungierende Arbeitszylinder 1 wird durch eine zugeordnete Versorgungseinrichtung 6 mit Leim bzw. Lack versorgt. Die Versorgungseinrichtung 6 besteht hier aus einer am Übertragungszylinder anliegenden Auftragwalze 7, die mit einer in eine Wanne 8 eintauchenden Tauchwalze 9 und einer Dosierwalze 10 zusammenwirkt. Die Auftragwalze 7 und die Tauchwalze 9 wirken hier mit ihre Stirnseiten abrakelnden Seitenrakeln 11 zusammen. Die Vorratswanne 8 wird je nach Betriebsart mit Leim oder Lack beschickt. Dies kann im Durchlaufverfahren geschehen. Zusätzlich kann die Vorratswanne 8 mit einer Konditioniereinrichtung zum Kühlen oder Heizen des jeweiligen Mediums versehen sein.

Bei der den Figuren 1 und 3 zugrundeliegenden Ausführung sind jeweils zwei übereinander angeordnete Versorgungseinrichtungen 6 vorgesehen. Diese sind auf einem stationären Grundgestell 12 aufgenommen. Es wäre denkbar, das Grundgestell 12 zweiteilig zu gestalten, das heißt so auszubilden, daß es zunächst lediglich die untere Versorgungseinrichtung 6 enthält und durch einen die obere Versorgungseinrichtung 6 aufnehmenden Aufsatz erweitert werden kann, wie durch die Trennfuge 13 angedeutet ist. Die Arbeitszylinder 1, 2 sind auf einer Wechselkassette 14 aufgenommen, die wahlweise auf dem Grundgestell 12 aufnehmbar ist. Das Grundgestell 12 ist hierzu mit einer entsprechenden Aufnahmeeinrichtung, hier in Form einer Wandausnehmung 15 versehen, in welche die Wechselkassette mit einem entsprechenden Vorsprung einschiebbar ist. Zur Justierung und Fixierung können Bolzen und/oder Schrauben vorgesehen sein, wie bei 16 angedeutet ist.

Die am Grundgestell 12 lösbar festlegbare Wechselkassette 14 ist abnehmbar und durch eine andere Wechselkassette ersetzbar, deren Arbeitszylinder für eine andere Betriebsart eingerichtet sind. Dementsprechend können einem Grundgestell 12 mehrere Wechselkassetten 14 der in Figur 2 angedeuteten Art zugeordnet sein. Jede Wechselkassette 14 besteht aus einem Kassettengestell 17, auf dem die zugeordneten Arbeitszylinder 1, 2 aufgenommen sind. Die Kassettengestelle 17 aller Wechselkassetten 14 sind gleich und so konfiguriert, daß sie auf die zugeordnete Aufnahmeeinrichtung 15 des Grundgestells 12 passen. Die Anordnung und Ausbildung der Arbeitszylinder 1, 2 der verschiednenen Wechselkassetten 14 ist unterschiedlich, um unterschiedliche Betriebsarten bewerkstelligen zu können.

Die Arbeitszylinder 1, 2 der in Figur 1 am Grundgestell 12 fixierten Wechselkassette 14 sind so angeordnet, daß nur der untere Arbeitszylinder 1, der hier als Übertragungszylinder fungiert, in Kontakt mit der Auftragwalze 7 der benachbarten, unteren Versorgungseinrichtung 6 kommt. Zwischen dem oberen, als Gegenhaltezylinder fungierenden Arbeitszylinder 2 und der benachbarten Auftragwalze der oberen Versorgungseinrichtung 6 ergibt sich ein Spalt. Der als Übertragungszylinder fungierende, untere Arbeitszylinder 1 ist hier so ausgebildet, daß Leim auf die Papierbahn 2 aufgetragen werden kann. Hierzu ist der Durchmesser des Kerns 4 so dimensioniert, daß auf ihm weiche, vergleichsweise dicke Schaumstoffklischees zur Bildung des Umfangsbezugs 5 aufgenommen werden können. Die Dicke dieser Schaumstoffklischees beträgt 3 bis 4 mm. Diese werden entsprechend dem gewünschten Leimauftragbild zugeschnitten und auf den Kern 4 mittels selbstklebender Folien aufgeklebt. Die Wanne 8 der hier aktivierten, unteren Versorgungseinrichtung 6 wird bei der der Figur 1 zugrundeliegenden Betriebsart mit Leim beaufschlagt. Die obere Versorgungseinrichtung 6 ist stillgelegt.

Die der Figur 2 zugrundeliegende Wechselkassette dient zum Auftragen von Leim auf die Oberseite der Papierbahn 3. Dementsprechend befindet sich hier der als Übertragungszylinder fungierende Arbeitszylinder 1 oberhalb des als Gegenhaltezylinder fungierenden Arbeitszylinders 2. Der hier obere Arbeitszylinder 1 ist dabei so angeordnet, daß er beim Einsetzen der Wechselkassette 14 in das Grundgestell 12 in Kontakt mit der benachbarten Auftragwalze der oberen Versorgungseinrichtung 6 kommt, die in diesem Fall aktiviert wird. Ansonsten kann der Aufbau der Arbeitszylinder 1, 2 der Figur 2 der Anordnung gemäß Figur 1 entsprechen.

Soll nun die der Figur 1 zugrundeliegende Vorrichtung von Leimauftrag auf die Bahnunterseite auf Leimauftrag auf die Bahnoberseite umgestellt werden, wird einfach die in Figur 1 am Grundgestell 12 fixierte Wechselkassette 14 entfernt und durch die der Figur 2 zugrundeliegende Wechselkassette 14 ersetzt. Gleichzeitig werden die obere Versorgungseinrichtung 6 aktiviert und die untere Versorgungseinrichtung 6 passiviert.

Bei dem der Figur 3 zugrundeliegenden Beispiel befindet sich eine weitere Wechselkassette 14 im Einsatz, die für ganzflächige Lackierung der Bahn 3 von oben und unten eingerichtet ist. Ansonsten entspricht der Aufbau der Anordnung gemäß Figur 1. Für gleiche Teile finden daher gleiche Bezugszeichen Verwendung. Bei dem der Figur 3 zugrundeliegenden Beispiel kommt jeder Arbeitszylinder 1, 2 der am Grundgestell 12 fixierten Wechselkassette 14 zur Anlage an der jeweils benachbarten Auftragwalze 7. Beide Arbeitszylinder 1, 2 fungieren hier als Übertragungszylinder und gleichzeitg als dem jeweils gegenüberliegenden Arbeitszylinder zugeordneter Gegenhaltezylinder. Die für Lackauftrag ausgebildeten Arbeitszylinder 1, 2 bestehen wiederum aus einem Kern 4 mit hierauf aufgenommener Umfangsauflage 5. Diese wird hier durch einen Gummibezug mit einer Dicke von etwa 1,5 mm bis 2 mm gebildet. Hierzu kann auf den Kern 5 ein Gummibezug aufvulkanisiert oder ein Gummituch aufgespannt sein. Der Durchmesser des Kerns 4 ist hierbei entsprechend der geringeren Dicke des hier Verwendung findenden Umfangsbezugs 5 größer als der Kern von für Leimauftrag vorgesehenen Übertragungszylindern. Beide Versorgungseinrichtungen 6 werden hier mit Lack beaufschlagt.

Selbstverständlich wäre es auch denkbar, weitere Wechselkassetten 14, beispielsweise für einseitigen Lackauftrag vorzusehen. In einem derartigen Fall könnte der als Gegenhaltezylinder fungierende Arbeitszylinder wiederum mit einer Chromoberfläche versehen und so angeordnet sein, daß er nicht in Kontakt mit der jeweils benachbarten Auftragwalze kommt. Der als Übertragungszylinder fungierende Arbeitszylinder könnte den der Figur 3 zugrundeliegenden Aufbau aufweisen und so angeordnet sein, daß er mit der jeweils benachbarten Auftragwalze 7 in Kontakt kommt. Sofern die ganze, den Figuren 1 und 3 zugrundeliegende Arbeitseinheit stillgesetzt werden soll, wird die Wechselkassette 14 entfernt und die Bahn 3 einfach durch das dann kassettenfreie Grundgestell 12 hindurchgeführt.

Die zwischen letzten Druckwerk und Trockner angeordnete Vorrichtung vorliegender Art kann vom Maschinenhauptantrieb der Druckmaschine aus angetrieben werden, wie in Figur 3 angedeutet ist. Hierzu kann zumindest eine auf dem Grundgestell 12 aufgenommene Walze mit einer über alle anzutreibenden Einheiten sich erstreckenden Längswelle 18 des Maschinenhauptantriebs antriebsmäßig verbunden sein. Im dargestellten Beispiel sind beide Auftragwalzen 7 mittels der Längswelle 8 antreibbar. Hierzu sind zu beiden Auftragwalzen 7 führende, mit jeweils einer Schaltkupplung 19 zum Zu- und Abschalten versehene Antriebsstränge 20 vorgesehen. Die Auftragwalzen 7 können mit seitlichen Stirnrädern versehen sein, von denen der Antrieb der kassettenseitigen Arbeitszylinder 1, 2 abgeleitet werden kann. Hierzu können diese ebenfalls mit seitlichen Stirnrädern versehen sein, wobei das seitliche Stirnrad des jeweils als Übertragungszylinder fungierenden Arbeitszylinders mit dem Stirnrad der zugeordneten Auftragwalze 7 in Eingriff kommt, wenn die betreffende Wechselkassette 14 in das Grundgestell 12 eingesetzt wird. Den Tauchwalzen 9 können Einzelantriebe mit steuerbaren Motoren zugeordnet sein, um die gewünschte Drehzahldifferenz einstellen zu können. Die Dosierwalzen 10 können antriebslos sein.

Die in Kontakt mit der Bahn 3 kommenden Arbeitszylinder 1, 2 können entsprechend der Druckan- bzw. Druckabstellung der Druckwerkszylinder der vorgeordneten Druckmaschine ebenfalls an- bzw. abgestellt werden. Hierzu können die Arbeitszylinder 1, 2, wie Figur 3 weiter erkennen läßt, in verstellbaren Exzenterbüchsen 21 gelagert sein, die mittels der Druckan- bzw. Druckabeinstelleinrichtung der Druckmaschine betätigbar sind. Eine weitergehende Schwenkbarkeit der Arbeitszylinder ist nicht erforderlich, da zur Bewerkstelligung eines geräumigen Bypasses bei stillgesetzter Vorrichtung einfach die Wechselkassette 14 abgenommen werden kann.

In Fällen, in denen der eine Arbeitszylinder 2 als eine Metalloberfläche aufweisender Gegenhaltezylinder fungiert, wie bei den Beispielen gemäß Figur 1 und 2, wird dieser Arbeitszylinder 2, wie weiter oben schon angedeutet wurde, während des Betriebs laufend mit einem Feuchtmittelfilm prepariert. Hierzu sind die den Figuren 1 und 2 zugrundeliegenden Wechselkassetten 14 jeweils mit einer dem Arbeitszylinder 2 zugeordneten Befeuchtungseinrichtung 22 versehen, die jeweils aus einer Feuchtauftragwalze 23 und einer hiermit zusammenwirkenden, in eine Feuchtmittelwanne eintauchenden Tauchwalze 24 bestehen kann. Die Feuchtauftragwalze 23 kann dabei mit einem Strumpf aus Plüsch bezogen sein, so daß der zugeordnete Arbeitszylinder 2 gleichzeitig während des laufenden Betriebs permanent abgewischt und damit gereinigt wird. Die Feuchtauftragwalze 23 kann dementsprechend mit Relativdrehzahl gegenüber dem Arbeitszylinder 2 angetrieben werden. Als Feuchtmittel kann Wasser oder einfach das Offsetfeuchtmittel einer vorgeordneten Offsetdruckmaschine Verwendung finden. Da der Arbeitszylinder 2 hier einerseits mit einem farbabstoßenden Feuchtmittelfilm prepariert wird und andererseits permanent abgewischt wird, ist sichergestellt, daß die Umfangsfläche des Arbeitszylinders 2 über lange Betriebszeiten hinweg sauber gehalten werden kann. Bei dem der Figur 3 zugrundeliegenden Beispiel bei dem beide Arbeitszylinder 1, 2 als Übertragungszylinder fungieren, ist die Wechselkassette 14 ohne ein Feucht- und Wischwerk oben umrissener Art.

Durch die vorstehende Beispielsbeschreibung wird der Schutzbereich der Ansprüche nicht beschränkt. Vielmehr stehen dem Fachmann eine Reihe von Möglichkeiten zur Verfügung, um den allgemeinen Gedanken der erfindungsgemäßen Lösung mit konstruktivem Gehalt zu erfüllen. So wäre es beispielsweise auch möglich, neben Wechselkassetten zur Verarbeitung von Leim und Lack auch weitere Wechselkassetten zur Verarbeitung von sogenannten Rubbel etc. vorzusehen.

## Patentansprüche

1. Vorrichtung zum flächenhaften Auftragen von streichfähigen Medien wie Leim, Lack etc., auf ein vorzugsweise bahnförmiges Trägermaterial, insbesondere eine bedruckte Papierbahn (3), mit zwei einen Arbeitsspalt, durch den das Trägermaterial hindurchführbar ist, begrenzenden Arbeitszylindern (1, 2), von denen wenigstens einer als aus einem Kern (4) mit umfangsseitiger Auflage (5) bestehender Übertragungszylinder ausgebildet ist, dem eine Versorgungseinrichtung (6) zugeordnet ist, die vorzugsweise wenigstens eine zur Anlage am zugeordneten Übertragungszylinder bringbare Auftragwalze (7) enthält, gekennzeichnet durch ein wenigstens eine Versorgungseinrichtung (6) und eine Aufnahmeeinrichtung (15) für eine Wechselkassette (14) aufweisendes, stationäres Grundgestell (12), an dem jeweils eine mit zwei Arbeitszylindern (1, 2) versehene Wechselkassette (14) fixierbar ist.

2. Vorrichtung nach Anspruch 1, dadurch gekennzeichnet, daß mehrere, wahlweise am Grundgestell (12) fixierbare Wechselkassetten (14) vorgesehen sind, deren Arbeitszylinder (1, 2) gleiche, vorzugsweise dem Durchmesser der Druckwerkszylinder einer vorgeordneten Druckmaschine entsprechende Arbeitsdurchmesser und zumindest teilweise unterschiedliche Kerndurchmesser aufweisen.

3. Vorrichtung nach einem der vorhergehenden Ansprüche, dadurch gekennzeichnet, daß das stationäre Grundgestell (12) zwei übereinander angeordnete Versorgungseinrichtungen (6) aufweist, wobei wahlweise an beide Versorgungseinrichtungen (6) oder an eine Versorgungseinrichtung (6) jeweils ein als Übertragungszylinder fungierender Arbeitszylinder (1, 2) eines auf einer Wechselkassette (14) aufgenommenen Arbeitszylinderpaars anstellbar ist.

4. Vorrichtung nach Anspruch 3, dadurch gekennzeichnet, daß das Grundgestell (12) mit einem eine zweite Versorgungseinrichtung (6) aufweisenden Aufsatz versehen ist.

5. Vorrichtung nach Anspruch 3 oder 4, dadurch gekennzeichnet, daß wenigstens eine Wechselkassette (14) zwei Arbeitszylinder (1, 2) mit einem umlaufenden Gummibezug (5) und wenigstens eine Wechselkassette (14) einen an eine Versorgungseinrichtung (6) anstellbaren, als Übertragungszylinder fungierenden Arbeitszylinder (1) und einen hiermit zusammenwirkenden, als Gegenhaltezylinder fungierenden Übertragungszylinder (2) aufweist, der eine harte, vorzugsweise zumindest teilweise aus Chrom bestehende Umfangsfläche aufweist.

6. Vorrichtung nach Anspruch 5, dadurch gekennzeichnet, daß an den als Gegenhaltezylinder fungierenden Arbeitszylinder (2) eine auf der zugeordneten Wechselkassette (14) aufgenommene, mit einem im wesentlichen aus Wasser bestehenden Feuchtmittel, vorzugsweise Offsetfeuchtmittel, beaufschlagbare Feucht- und Wischeinrichtung (22) anstellbar ist, die eine mit einem vorzugsweise aus Plüsch bestehenden Strumpf bezogene Auftrag- und Wischwalze (23) aufweist, die vorzugsweise mit einer in eine Feuchtmittelwanne eintauchenden Tauchwalze (24) zusammenwirkt.

7. Vorrichtung nach einem der vorhergehenden Ansprüche, dadurch gekennzeichnet, daß wenigstens eine auf dem Grundgestell (12) aufgenommene Auftragwalze (7) mit dem Maschinenhauptantrieb (18) antriebsmäßig verbunden ist und daß hiervon zumindest der Antrieb des jeweils zugeordneten, kassettenseitigen Arbeitszylinders (1, 2) ableitbar ist.

8. Vorrichtung nach Anspruch 7, dadurch gekennzeichnet, daß die grundgestellseitigen Auftragwalzen (7) und die kassettenseitigen Arbeitszylinder (1, 2) mit seitlichen, in gegenseitigen Eingriff bringbaren Stirnrädern versehen sind.

9. Vorrichtung nach einem der vorhergehenden Ansprüche, dadurch gekennzeichnet, daß sie einem Trockner vorgeordnet ist.

10. Vorrichtung nach einem der vorhergehenden Ansprüche, dadurch gekennzeichnet, daß die kassettenseitigen Arbeitszylinder (1, 2) mittels einer Druckan-Druckab-Stelleinrichtung einer vorzugsweise vorgeordneten Druckmaschine aneinander an- bzw. voneinander abstellbar sind.

## Claims

1. An apparatus for the laminar application of brushable media such as size, lacquer, etc, onto a preferably web-shaped substrate, especially a printed paper web (3), having two working cylinders (1, 2) limiting a working nip, through which the substrate can be passed, at least one of which is constructed as a transfer cylinder consisting of a core (4) with a circumferential covering (5), to which a supply mechanism (6) is associated, which preferably contains at least one applicator roll (7) which can be brought to abut the associated transfer cylinder,
**characterised by** a stationary frame (12) comprising at least one supply mechanism (6) and a housing device (15) for a changing cassette (14), to which a changing cassette (14) provided with two working cylinders (1, 2) can be fixed.

2. An apparatus according to Claim 1,
**characterised in that** several changing cassettes (14), which can be fixed as one chooses to the frame (12), are provided, in which the working cylinders (1, 2) have the same working diameter, preferably corresponding to the diameter of the printing unit cylinders of a printing press provided in front, and at least partially varying core diameters.

3. An apparatus according to one of the preceding Claims,
**characterised in that** the stationary frame (12) comprises two supply mechanisms (6) disposed one above the other, with it being possible to place a working cylinder (1, 2), acting as a transfer cylinder, of a pair of working cylinders mounted on a changing cassette (14) against both supply mechanisms (6) or against one supply mechanism (6) as one chooses.

4. An apparatus according to Claim 3,
**characterised in that** the frame (12) is provided with an attachment comprising a second supply mechanism (6).

5. An apparatus according to Claim 3 or 4,
**characterised in that** at least one changing cassette (14) comprises two working cylinders (1, 2) having a circumferential rubber covering (5) and at least one changing cassette (14) comprises a working cylinder (1), which can be placed against a supply mechanism (6) and acts as a transfer cylinder, and a transfer cylinder (2) interacting therewith and acting as a support cylinder, which has a hard circumferential surface preferably made at least partially from chromium.

6. An apparatus according to Claim 5,
**characterised in that** a moistening and wiping device (22), which is mounted on the associated changing cassette (14) and can be charged with a dampening medium substantially consisting of water, preferably an offset dampening medium, and which has an applicator and dampening roll (23) covered with a hose preferably made from plush, which preferably interacts with an immersion roller (24) dipping into a vat of dampening medium, can be placed against the working cylinder (2) acting as the support cylinder.

7. An apparatus according to one of the preceding Claims,
**characterised in that** at least one applicator roll (7) mounted on the frame (12) is connected, as far as the drive is concerned, to the main drive of the machine (18),
and in that at least the drive of the respective associated working cylinder (1, 2) on the cassette side can be derived therefrom.

8. An apparatus according to Claim 7,
**characterised in that** the applicator rolls (7) on the side of the frame and the working cylinders (1, 2) on the side of the cassette are provided with lateral cylinder gears which can be brought into mutual engagement.

9. An apparatus according to one of the preceding Claims,
**characterised in that** it is provided in front of a drier.

10. An apparatus according to one of the preceding Claims,
**characterised in that** the working cylinders (1, 2) on the cassette side can be placed closer to one another and be placed away from another by means of a starting and stopping mechanism of a printing press preferably disposed in front thereof.

## Revendications

1. Dispositif pour appliquer des produits pouvant être étalés, tels que de la colle, de la peinture etc., sur un support, de préférence, en forme de bande, notamment une bande de papier imprimée (3), comportant une fente de travail pouvant être traversée par le support, des cylindres de travail de délimitation (1, 2) dont au moins l'un est réalisé en tant que cylindre de transfert constitué par un moyeu (4) muni d'une enveloppe d'appui (5) sur son pourtour, auquel est associé un dispositif d'alimentation (6) qui contient, de préférence, au moins un rouleau d'application (7) pouvant être appliqué contre le cylindre de transfert, caractérisé par un châssis de base (12) fixe présentant au moins un dispositif d'alimentation (6) et un dispositif de réception (15) pour une cassette remplaçable (14), sur lequel peut être fixée une cassette remplaçable (14) munie de deux cylindres de travail (1, 2).

2. Dispositif selon la revendication 1, caractérisé en ce que sont prévues plusieurs cassettes remplaçables (14) pouvant être fixées au choix sur le châssis de base (12), dont les cylindres de travail (1, 2) présentent des diamètres de travail identiques correspondant, de préférence, au diamètre des cylindres des groupes d'impression d'une machine à imprimer installée en amont et des diamètres de moyeu au moins partiellement différents.

3. Dispositif selon l'une des revendications précédentes, caractérisé en ce que le châssis de base (12) fixe présente deux dispositifs d'alimentation (6) superposés, sachant qu'un cylindre de travail (1, 2) faisant fonction de cylindre de transfert d'une paire de cylindres de travail portée par une cassette remplaçable peut être appliqué soit contre les deux dispositifs d'alimentation (6), soit contre un dispositif d'alimentation (6), au choix.

4. Dispositif selon la revendication 3, caractérisé en ce que le châssis de base (12) est muni d'une partie supérieure présentant un second dispositif d'alimentation (6).

5. Dispositif selon la revendication 3 ou 4, caractérisé en ce qu'au moins une cassette remplaçable (14) présente deux cylindres de travail (1, 2) comportant un revêtement périphérique en caoutchouc (5), et en ce qu'au moins une cassette remplaçable (14) présente un cylindre de travail (1) faisant fonction de cylindre de transfert et pouvant être appliqué contre un dispositif d'alimentation (6) et un cylindre de transfert (2) faisant fonction de cylindre conjugué et coopérant avec le précédent, qui présente une surface périphérique dure, de préférence au moins partiellement composée de chrome.

6. Dispositif selon la revendication 5, caractérisé en ce qu'un dispositif de mouillage et d'essuyage (22) pouvant recevoir un produit de mouillage composé essentiellement d'eau, de préférence un produit de mouillage offset, et placé sur la cassette remplaçable (14) qui lui est associée peut être appliqué contre le cylindre de travail (2) faisant fonction de cylindre conjugué, dispositif de mouillage et d'essuyage qui présente un rouleau d'application et d'essuyage (23) recouvert d'un manchon composé, de préférence, de peluche et coopérant, de préférence, avec un rouleau d'immersion (24) qui plonge dans un bac de produit de mouillage.

7. Dispositif selon l'une des revendications précédentes, caractérisé en ce qu'au moins un rouleau d'application (7) monté sur le châssis de base (12) est en liaison d'entraînement avec l'entraînement principal de la machine (18), et en ce qu'au moins l'entraînement du cylindre de travail (1, 2) situé du côte de la cassette qui y est chaque fois associé peut en être dérivé.

8. Dispositif selon la revendication 7, caractérisé en ce que les rouleaux d'application (7) situés du côté du châssis et les cylindres de travail (1, 2) situés du côté de la cassette sont munis de roues dentées droites latérales pouvant engrener les unes avec les autres.

9. Dispositif selon l'une des revendications précédentes, caractérisé en ce qu'il est placé à l'avant d'une sécheuse.

10. Dispositif selon l'une des revendications précédentes, caractérisé en ce que les cylindres de travail (1, 2) situés du côté de la cassette peuvent être appliqués l'un contre l'autre ou séparés l'un de l'autre au moyen d'un dispositif de mise en marche et d'arrêt d'impression d'une machine à imprimer.
